# FASCICULE DE BREVET EUROPEEN

(11) **EP 4 399 437 B1**
(45) Date de publication et mention de la délivrance du brevet: **02.07.2025**
(21) Numéro de dépôt: 22772495.2
(22) Date de dépôt: 01.09.2022
(51) Int. Cl.: F17C 5/06

(54) **DISPOSITIF ET PROCÉDÉ DE REMPLISSAGE DE RÉSERVOIR DE GAZ SOUS PRESSION**
VORRICHTUNG UND VERFAHREN ZUM BEFÜLLEN EINES DRUCKGASTANKS
DEVICE AND METHOD FOR FILLING A PRESSURIZED-GAS TANK

(30) Priorité: 06.09.2021 FR 2109311
(43) Date de publication de la demande: 17.07.2024
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: WERLEN, Etienne, 38360 SASSENAGE (FR); VEMPAIRE, David, 38360 SASSENAGE (FR)
(74) Mandataire: Air Liquide
(86) Numéro de dépôt international: PCT/EP2022/074338
(87) Numéro de publication internationale: WO 2023/031336

(56) Documents cités:
- EP-A1- 3 457 019
- JP-A- 2015 158 213
- KR-A- 20210 094 731
- US-A1- 2020 041 070
- US-B2- 9 574 709

## Description

L'invention concerne un dispositif et un procédé de remplissage de réservoir de gaz sous pression. Un tel dispositif est connu de US2020041070A1.

L'invention concerne plus particulièrement un dispositif de remplissage de réservoirs de gaz sous pression comprenant un distributeur destiné à alimenter un réservoir en gaz sous pression à partir d'une source de fluide, le dispositif comprenant un système de réfrigération pour refroidir le flux de gaz du distributeur, le système de réfrigération comprenant un circuit de fluide frigorigène tel que de la saumure et un échangeur de chaleur assurant un échange de chaleur entre le fluide caloporteur et le flux de gaz du distributeur, le circuit de fluide caloporteur comprenant, disposés en série dans une boucle, une réserve de fluide caloporteur, un organe de mise en circulation du fluide caloporteur dans le circuit et au moins un évaporateur assurant un échange thermique entre le fluide caloporteur et une source de froid.

Un premier mode de refroidissement de l'hydrogène dans ou en amont du distributeur d'une station de remplissage consiste à alimenter un échangeur de chaleur avec un fluide caloporteur antigel, typiquement une saumure. Ce fluide caloporteur (ou frigorigène) est lui-même refroidi dans l'évaporateur d'un groupe frigorifique (cf. par exemple JP2015092108A).

Dans un second mode de réalisation, il y a une seule boucle à partir du réservoir de saumure passant successivement par l'évaporateur du groupe frigorifique et par l'échangeur du distributeur (cf. par exemple EP3457019A1).

Ce second mode de réalisation est généralement plus performant. En effet, à température de saumure donnée, on peut alimenter l'échangeur du distributeur à une température plus basse car l'évaporateur procure un refroidissement complémentaire en étant intercalé entre le réservoir de saumure et l'échangeur du distributeur. De plus, pour une cible de refroidissement donnée sur l'hydrogène, l'évaporateur étant alimenté en saumure plus chaude, la température d'évaporation du réfrigérant peut être plus haute et donc le coefficient de performance du groupe frigorifique se trouve augmenté. De plus, à taille de compresseur donné sur le groupe frigorifique, le deuxième mode de réalisation permet de refroidir l'hydrogène à plus basse température et/ou de disposer de plus de puissance de refroidissement.

Un but de la présente invention est de pallier tout ou partie des inconvénients de l'art antérieur relevés ci-dessus.

A cette fin, le dispositif selon l'invention, par ailleurs conforme à la définition générique qu'en donne le préambule ci-dessus, est essentiellement caractérisé en ce que le circuit comprend un portion de dérivation et une ensemble de vanne(s) de dérivation permettant à tout ou partie du fluide caloporteur d'éviter le passage dans l'échangeur de chaleur du distributeur pour refroidir le fluide caloporteur dans la réserve et d'y accumuler des frigories indépendamment du besoin de frigories au niveau du distributeur.

Par ailleurs, des modes de réalisation de l'invention peuvent comporter l'une ou plusieurs des caractéristiques suivantes :
- selon le sens de circulation du fluide caloporteur dans le circuit de fluide caloporteur, le au moins un évaporateur est situé entre la réserve et l'échangeur de chaleur du distributeur, en aval de l'organe de mise en circulation du fluide et en amont de l'échangeur de chaleur du distributeur,
- selon le sens de circulation du fluide caloporteur dans le circuit de fluide caloporteur, le au moins un évaporateur est situé entre l'échangeur de chaleur du distributeur et la réserve, c'est-à-dire en aval de l'échangeur de chaleur du distributeur et en amont de la réserve,
- le circuit de fluide caloporteur comprend deux évaporateurs disposés respectivement en amont et en aval de la réserve, un premier évaporateur situé entre la réserve et l'échangeur de chaleur du distributeur et un second évaporateur entre l'échangeur de chaleur du distributeur et la réserve,
- le circuit de fluide caloporteur comprend une dérivation du au moins un évaporateur et un ensemble de vanne(s) pour permettre une alimentation directe de l'échangeur de chaleur du distributeur à partir de la réserve ?
- le dispositif comprend plusieurs distributeurs destinés à alimenter des réservoirs distincts et comprenant chacun un échangeur de chaleur, le circuit de fluide caloporteur étant commun à la pluralité de distributeurs et comprenant un ensemble de branches parallèles transitant respectivement dans les différents échangeurs de chaleur et un ensemble de vanne(s) de répartition pour contrôler le flux de fluide caloporteur vers le ou les échangeurs de chaleur, le dispositif comprenant une portion de dérivation et un ensemble de vanne(s) pour tout ou partie des échangeurs de chaleur.

L'invention concerne également un procédé de remplissage de réservoir de gaz sous pression au moyen d'un dispositif selon l'une quelconque des caractéristiques ci-dessus ou ci-dessous, dans lequel un flux de gaz est mis en circulation dans le distributeur et au travers de l'échangeur de chaleur et un flux de fluide caloporteur est mis en circulation également dans le circuit de fluide caloporteur et passe dans l'échangeur (5) de chaleur du distributeur.

Selon des particularités possibles, le procédé comprend une étape de mise en circulation d'au moins une partie du fluide caloporteur dans la portion de dérivation sans passage dans l'échangeur de chaleur du distributeur pour refroidir le fluide caloporteur dans la réserve et/ou diminuer la puissance froide fournie à l'échangeur de chaleur.

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
[Fig.1] représente une vue schématique et partielle illustrant un exemple possible de structure et de fonctionnement de l'invention selon un premier mode de réalisation,
[Fig.2] représente une vue schématique et partielle illustrant un exemple possible de structure et de fonctionnement de l'invention selon un second mode de réalisation,
[Fig.3] représente une vue schématique et partielle illustrant un exemple possible de structure et de fonctionnement de l'invention selon un troisième mode de réalisation,
[Fig.4] représente une vue schématique et partielle illustrant un exemple possible de structure et de fonctionnement de l'invention selon un quatrième mode de réalisation.

Le dispositif 1 de remplissage de réservoirs de gaz sous pression illustré est par exemple une station de remplissage de réservoirs d'hydrogène sous pression. Ce dispositif 1 comprend un distributeur 2 (flexible muni d'une buse par exemple) destiné à alimenter un réservoir 3 en gaz sous pression à partir d'une source 4 de fluide (stockage(s) et/ou compresseur(s) et/ou autre).

Le dispositif 1 comprend un système de réfrigération pour refroidir le flux de gaz du distributeur 2. Ce système de réfrigération comprend un circuit 6 de fluide caloporteur tel que de la saumure et un échangeur 5 de chaleur assurant un échange de chaleur entre le flux de fluide caloporteur et le flux de gaz du distributeur 2. L'échangeur 5 de chaleur peut comporter une masse conductrice qui peut être pré-refroidie par le fluide caloporteur pour augmenter l'inertie thermique du refroidissement (et le cas échéant refroidir même sans passage simultané de fluide caloporteur).

Le circuit 6 de fluide caloporteur est par exemple une boucle fermée et comprend, disposés en série dans la boucle, une réserve 7 de fluide caloporteur (par exemple une réserve de saumure), un organe 8 de mise en circulation du fluide caloporteur dans le circuit 6 (par exemple une pompe) et un évaporateur 9 assurant un échange thermique entre le fluide caloporteur et une source 10 de froid (par exemple un échangeur de chaleur).

Le circuit comprend un portion 11 de dérivation et une ensemble de vanne(s) 12 de dérivation permettant à tout ou partie du fluide caloporteur d'éviter le passage dans l'échangeur 5 de chaleur du distributeur 2. Cette dérivation du flux sans passer dans l'échangeur 5 de chaleur permet de refroidir le fluide caloporteur dans la réserve 7 et d'y accumuler des frigories indépendamment du besoin de frigories au niveau du distributeur 2. C'est-à-dire que la circulation du fluide caloporteur dans le circuit sans passer par l'échangeur 5 de chaleur permet de refroidir ce fluide caloporteur. Cette dérivation permet également de réguler la quantité de froid apportée à l'hydrogène dans l'échangeur 5 de chaleur. C'est-à-dire que cette dérivation permet de contrôler (diminuer) la puissance froide fournie à l'échangeur 5 de chaleur.

A noter que, comme schématisé en pointillées à la [Fig.1], il est possible d'envisager également une telle dérivation 14 de l'évaporateur 9 et un ensemble de vanne(s) 15 pour permettre une alimentation directe de l'échangeur 5 de chaleur du distributeur 2 à partir de la réserve 7. Si l'évaporateur 9 s'est réchauffé suite à un arrêt prolongé, cela permettrait de ne pas réchauffer le fluide caloporteur le temps que le groupe frigorifique 10 démarre.

Dans le mode de réalisation de la [Fig.1], l'évaporateur 9 est situé entre la réserve 7 et l'échangeur 5 de chaleur du distributeur 5, en aval de l'organe 8 de mise en circulation du fluide et en amont de l'échangeur 5 de chaleur du distributeur (selon le sens de circulation du fluide caloporteur dans le circuit 6 de fluide caloporteur).

Dans le mode de réalisation de la [Fig.2], l'évaporateur 9 est situé entre l'échangeur 5 de chaleur du distributeur 5 et la réserve 7, en aval de l'échangeur 5 de chaleur du distributeur 5 et en amont de la réserve 7 (selon le sens de circulation du fluide caloporteur dans le circuit 6 de fluide caloporteur).

Comme illustré dans le mode de réalisation de la [Fig.3], le circuit 6 de fluide caloporteur peut comprendre deux évaporateurs 9, un premier évaporateur 9 situé en aval de la réserve 7 et en amont de l'échangeur 5 de chaleur, par exemple entre l'organe 8 de mise en circulation du fluide et l'échangeur 5 de chaleur du distributeur 5 et un second évaporateur 9 situé entre l'échangeur 5 de chaleur du distributeur 2 et la réserve 7.

Comme illustré dans le mode de réalisation de la [Fig.4], le dispositif peut comporter plusieurs distributeurs 2 destinés à alimenter des réservoirs 3 distincts et par exemple simultanément ou non et comprenant chacun un échangeur 5 de chaleur Le circuit 6 de fluide caloporteur est commun à la pluralité de distributeurs 2 et comprend un ensemble de branches parallèles transitant respectivement dans les différents échangeurs 5 de chaleur et un ensemble de vanne(s) 13 de répartition pour contrôler le flux de fluide caloporteur vers le ou les échangeurs 5 de chaleur. Comme illustré, le dispositif 1 peut comprendre une portion 11 de dérivation et une ensemble de vanne(s) 12 comme décrit ci-dessus pour chacun des échangeurs 5 de chaleur.

A noter que la [Fig.4] détaille un peu plus un exemple non limitatif de la source 10 de froid. Dans cet exemple, la source de froid comprend un circuit en boucle d'un réfrigérant qui comprend une pompe 16, évaporateur 17, une réserve 18 de réfrigérant puis un passage dans l'évaporateur 9 qui refroidit la saumure circulant dans le circuit 6 de fluide caloporteur. Ce type de source de froid peut être utilisé dans les autres modes de réalisation.

## Revendications

1. Dispositif de remplissage de réservoirs de gaz sous pression comprenant un distributeur (2) destiné à alimenter un réservoir (3) en gaz sous pression à partir d'une source (4) de fluide, le dispositif (1) comprenant un système de réfrigération pour refroidir le flux de gaz du distributeur (2), le système de réfrigération comprenant un circuit (6) de fluide caloporteur tel que de la saumure et un échangeur (5) de chaleur assurant un échange de chaleur entre le fluide caloporteur et le flux de gaz du distributeur (2), le circuit (6) de fluide caloporteur comprenant, disposés en série dans une boucle, un organe (8) de mise en circulation du fluide caloporteur dans le circuit (6) et au moins un évaporateur (9) assurant un échange thermique entre le fluide caloporteur et une source (10) de froid, **caractérisé en ce que** le circuit comprend une réserve (7) de fluide caloporteur, un portion (11) de dérivation et une ensemble de vanne (s) (12) de dérivation permettant à tout ou partie du fluide caloporteur d'éviter le passage dans l'échangeur (5) de chaleur du distributeur (2) pour refroidir le fluide caloporteur dans la réserve (7) et d'y accumuler des frigories indépendamment du besoin de frigories au niveau du distributeur (2).

2. Dispositif selon la revendication 1, **caractérisé en ce que**, selon le sens de circulation du fluide caloporteur dans le circuit (6) de fluide caloporteur, le au moins un évaporateur (9) est situé entre la réserve (7) et l'échangeur (5) de chaleur du distributeur (5), en aval de l'organe (8) de mise en circulation du fluide et en amont de l'échangeur (5) de chaleur du distributeur (2).

3. Dispositif selon la revendication 1 ou 2, **caractérisé en ce que**, selon le sens de circulation du fluide caloporteur dans le circuit (6) de fluide caloporteur, le au moins un évaporateur (9) est situé entre l'échangeur (5) de chaleur du distributeur (2) et la réserve (7), c'est-à-dire en aval de l'échangeur (5) de chaleur du distributeur (5) et en amont de la réserve (7).

4. Dispositif selon l'une quelconque des revendication 1 à 3, **caractérisé en ce que** le circuit (6) de fluide caloporteur comprend deux évaporateurs (9) disposés respectivement en amont et en aval de la réserve (7), un premier évaporateur (9) situé entre la réserve (7) et l'échangeur (5) de chaleur du distributeur (2) et un second évaporateur (9) entre l'échangeur (5) de chaleur du distributeur (2) et la réserve (7).

5. Dispositif selon l'une quelconque des revendication 1 à 4, **caractérisé en ce que** le circuit (6) de fluide caloporteur comprend une dérivation du au moins un évaporateur (9) et un ensemble de vanne(s) pour permettre une alimentation directe de l'échangeur (5) de chaleur du distributeur (2) à partir de la réserve (7).

6. Dispositif selon l'une quelconque des revendication 1 à 5, **caractérisé en ce qu'**il comprend plusieurs distributeurs (2) destinés à alimenter des réservoirs (3) distincts et comprenant chacun un échangeur (5) de chaleur, le circuit (6) de fluide caloporteur étant commun à la pluralité de distributeurs (2) et comprenant un ensemble de branches parallèles transitant respectivement dans les différents échangeurs (5) de chaleur et un ensemble de vanne(s) (13) de répartition pour contrôler le flux de fluide caloporteur vers le ou les échangeurs (5) de chaleur, le dispositif (1) comprenant une portion (11) de dérivation et un ensemble de vanne(s) (12) pour tout ou partie des échangeurs (5) de chaleur.

7. Procédé de remplissage de réservoir de gaz sous pression au moyen d'un dispositif selon l'une quelconque des revendications précédentes, dans lequel un flux de gaz est mis en circulation dans le distributeur (2) et au travers de l'échangeur (5) de chaleur et un flux de fluide caloporteur est mis en circulation également dans le circuit (6) de fluide caloporteur et passe dans l'échangeur (5) de chaleur du distributeur (2).

8. Procédé selon la revendication 7, **caractérisé en ce qu'**il comprend une étape de mise en circulation d'au moins une partie du fluide caloporteur dans la portion (11) de dérivation sans passage dans l'échangeur (5) de chaleur du distributeur (2) pour refroidir le fluide caloporteur dans la réserve (7) et/ou diminuer la puissance froide fournie à l'échangeur (5) de chaleur.

## Patentansprüche

1. Vorrichtung zum Befüllen von Druckgastanks mit einer Zapfstelle (2) zum Einleiten von Druckgas aus einer Fluidquelle (4) in einen Tank (3), wobei die Vorrichtung (1) ein Kühlsystem zum Kühlen des Gasstroms der Zapfstelle (2) aufweist, wobei das Kühlsystem einen Kreislauf (6) für ein Wärmeträgerfluid wie Sole und einen Wärmetauscher (5) aufweist, der einen Wärmeaustausch zwischen dem Wärmeträgerfluid und dem Gasstrom der Zapfstelle (2) gewährleistet, wobei der Kreislauf (6) des Wärmeträgerfluids in einer Schleife und in Reihe angeordnet ein Organ (8) für die Zirkulation des Wärmeträgerfluids in dem Kreislauf (6) und mindestens einen Verdampfer (9), der einen Wärmeaustausch zwischen dem Wärmeträgerfluid und einer Kältequelle (10) gewährleistet, aufweist, **dadurch gekennzeichnet, dass** der Kreislauf einen Speicher (7) für das Wärmeträgerfluid, einen Bypass-Abschnitt (11) und eine Gruppe von Bypass-Ventil(en) (12) aufweist, die es dem gesamten oder einem Teil des Wärmeträgerfluids ermöglichen, den Durchgang durch den Wärmetauscher (5) der Zapfstelle (2) zu vermeiden, um das Wärmeträgerfluid in dem Speicher (7) zu kühlen und dort Kälte unabhängig vom Bedarf an Kälte an der Zapfstelle (2) anzusammeln.

2. Vorrichtung nach Anspruch 1, **dadurch gekennzeichnet, dass** sich der mindestens eine Verdampfer (9) gemäß der Zirkulationsrichtung des Wärmeträgerfluids im Kreislauf (6) des Wärmeträgerfluids zwischen dem Speicher (7) und dem Wärmetauscher (5) der Zapfstelle (5) hinter dem Organ (8) für die Zirkulation des Fluids und vor dem Wärmetauscher (5) der Zapfstelle (2) befindet.

3. Vorrichtung nach Anspruch 1 oder 2, **dadurch gekennzeichnet, dass** sich der mindestens eine Verdampfer (9) gemäß der Zirkulationsrichtung des Wärmeträgerfluids im Kreislauf (6) des Wärmeträgerfluids zwischen dem Wärmetauscher (5) der Zapfstelle (2) und dem Speicher (7) befindet, d. h. hinter dem Wärmetauscher (5) der Zapfstelle (5) und vor dem vom Speicher (7).

4. Vorrichtung nach einem der Ansprüche 1 bis 3, **dadurch gekennzeichnet, dass** der Kreislauf (6) des Wärmeträgerfluids zwei Verdampfer (9) aufweist, die jeweils vor und hinter dem Speicher (7) angeordnet sind, wobei sich ein erster Verdampfer (9) zwischen dem Speicher (7) und dem Wärmetauscher (5) der Zapfstelle (2) befindet und ein zweiter Verdampfer (9) zwischen dem Wärmetauscher (5) der Zapfstelle (2) und dem Speicher (7).

5. Vorrichtung nach einem der Ansprüche 1 bis 4, **dadurch gekennzeichnet, dass** der Kreislauf (6) des Wärmeträgerfluids einen Bypass des mindestens einen Verdampfers (9) und eine Gruppe von Ventil(en) aufweist, um eine direkte Versorgung des Wärmetauschers (5) der Zapfstelle (2) aus dem Speicher (7) zu ermöglichen.

6. Vorrichtung nach einem der Ansprüche 1 bis 5, **dadurch gekennzeichnet, dass** sie mehrere Zapfstellen (2) aufweist, die dazu bestimmt sind, getrennte Tanks (3) zu versorgen, und die jeweils einen Wärmetauscher (5) aufweisen, wobei der Kreislauf (6) des Wärmeträgerfluids von der Vielzahl der Zapfstellen (2) gemeinsam genutzt wird und eine Gruppe von parallelen Zweigen aufweist, die jeweils durch die verschiedenen Wärmetauscher (5) verlaufen, und eine Gruppe von Verteilungsventil(en) (13) aufweist, um den Fluss des Wärmeträgerfluids zu dem oder den Wärmetauscher(n) (5) zu steuern, wobei die Vorrichtung (1) einen Bypass-Abschnitt (11) und eine Gruppe von Ventil(en) (12) für alle oder einen Teil der Wärmetauscher (5) aufweist.

7. Verfahren zum Befüllen eines Druckgasbehälters mittels einer Vorrichtung nach einem der vorhergehenden Ansprüche, wobei ein Gasstrom in der Zapfstelle (2) und durch den Wärmetauscher (5) zirkuliert wird und ein Strom des Wärmeträgerfluids gleichermaßen in dem Kreislauf (6) des Wärmeträgerfluids zirkuliert wird und durch den Wärmetauscher (5) der Zapfstelle (2) fließt.

8. Verfahren nach Anspruch 7, **dadurch gekennzeichnet, dass** es einen Schritt aufweist, bei dem mindestens ein Teil des Wärmeträgerfluids in dem Bypass-Abschnitt (11) ohne Durchgang durch den Wärmetauscher (5) der Zapfstelle (2) zirkuliert wird, um das Wärmeträgerfluid in dem Speicher (7) zu kühlen und/oder die dem Wärmetauscher (5) zugeführte Kälteleistung zu verringern.

## Claims

1. Device for filling pressurized-gas tanks comprising a distributor (2) intended to supply a tank (3) with pressurized gas from a source (4) of fluid, the device (1) comprising a refrigeration system for cooling the flow of gas in the distributor (2), the refrigeration system comprising a circuit (6) of heat-transfer fluid, such as brine, and a heat exchanger (5) ensuring an exchange of heat between the heat-transfer fluid and the flow of gas in the distributor (2), the circuit (6) of heat-transfer fluid comprising, arranged in series in a loop, a member (8) for circulating the heat-transfer fluid in the circuit (6) and at least one evaporator (9) ensuring a thermal exchange between the heat-transfer fluid and a source (10) of cold, **characterized in that** the circuit comprises a reserve (7) of heat-transfer fluid, a bypass portion (11) and a set of one or more bypass valves (12) allowing all or some of the heat-transfer fluid to avoid passing through the heat exchanger (5) of the distributor (2) in order to cool the heat-transfer fluid in the reserve (7) and to accumulate cold energy therein independently of the need for cold energy in the distributor (2).

2. Device according to Claim 1, **characterized in that**, in the direction of circulation of the heat-transfer fluid in the circuit (6) of heat-transfer fluid, the at least one evaporator (9) is located between the reserve (7) and the heat exchanger (5) of the distributor (5), downstream of the fluid-circulating member (8) and upstream of the heat exchanger (5) of the distributor (2).

3. Device according to Claim 1 or 2, **characterized in that**, in the direction of circulation of the heat-transfer fluid in the circuit (6) of heat-transfer fluid, the at least one evaporator (9) is located between the heat exchanger (5) of the distributor (2) and the reserve (7), that is to say downstream of the heat exchanger (5) of the distributor (5) and upstream of the reserve (7).

4. Device according to any one of Claims 1 to 3, **characterized in that** the circuit (6) of heat-transfer fluid comprises two evaporators (9) respectively arranged upstream and downstream of the reserve (7), a first evaporator (9) located between the reserve (7) and the heat exchanger (5) of the distributor (2), and a second evaporator (9) between the heat exchanger (5) of the distributor (2) and the reserve (7).

5. Device according to any one of Claims 1 to 4, **characterized in that** the circuit (6) of heat-transfer fluid comprises a bypass of the at least one evaporator (9) and a set of one or more valves in order to allow the heat exchanger (5) of the distributor (2) to be supplied directly from the reserve (7).

6. Device according to any one of Claims 1 to 5, **characterized in that** it comprises a plurality of distributors (2) intended to supply separate tanks (3) and each comprising a heat exchanger (5), the circuit (6) of heat-transfer fluid being common to the plurality of distributors (2) and comprising a set of parallel branches respectively passing through the various heat exchangers (5) and a set of one or more distribution valves (13) for controlling the flow of heat-transfer fluid to the one or more heat exchangers (5), the device (1) comprising a bypass portion (11) and a set of one or more valves (12) for all or some of the heat exchangers (5).

7. Method for filling a pressurized-gas tank by means of a device according to any one of the preceding claims, wherein a flow of gas is circulated in the distributor (2) and through the heat exchanger (5) and a flow of heat-transfer fluid is also circulated in the circuit (6) of heat-transfer fluid and passes through the heat exchanger (5) of the distributor (2).

8. Method according to Claim 7, **characterized in that** it comprises a step of circulating at least some of the heat-transfer fluid in the bypass portion (11) without passing through the heat exchanger (5) of the distributor (2) in order to cool the heat-transfer fluid in the reserve (7) and/or to reduce the cold capacity provided to the heat exchanger (5).
